# FASCICULE DE BREVET EUROPEEN

(11) **EP 0 005 261 B1**
(45) Date de publication et mention de la délivrance du brevet: **01.07.1981**
(21) Numéro de dépôt: 79101326.1
(22) Date de dépôt: 02.05.1979
(51) Int. Cl.: B26B 7/00

(54) **Couteau électrique**
Elektrisches Messer
Electric knife

(30) Priorité: 09.05.1978 FR 7813631
(43) Date de publication de la demande: 14.11.1979
(73) Titulaire: MOULINEX S.A., F-93170 Bagnolet (FR)
(72) Inventeur: Lebredonchel, Jean-Pierre Alphonse René, F-14470 Courseulles-sur-Mer (FR)
(74) Mandataire: May, Hans Ulrich, Dr.

## Description

L'invention se rapporte aux couteaux électriques qui comprennent, dans un boïtier destiné à être tenue à la main, un groupe moteur entraînant alternativement en sens inverse deux triroirs coulissants recevant chacun une lame qui traverse une fente pratiquée dans le boîtier en regard du tiroir et qui est retenue dans ce tiroir par un verrou qui peut être libéré par action de l'usager sur un bouton de déverrouillage des lames.

L'invention concerne, plus précisément, les couteaux électriques dans lesquels l'interrupteur de commande du groupe moteur est équipé d'un loquet de sécurité susceptible d'occuper, soit une position de sécurité pour laquelle il interdit la fermeture dudit interrupteur, soit une position de fonctionnement pour laquelle il autorise la fermeture de cet interrupteur.

Des couteaux électriques de ce genre ont été décrits notamment dans les documents FR-A-1 445 389 et FR-A-1 515 918. Lors de l'utilisation de tels couteaux, on amène normalement le loquet en la position de sécurité uniquement dans le but d'éviter tout fonctionnement accidentel du couteau. Malheureusement, il peut arriver, lorsque l'on désire monter les lames sur l'appareil, que l'on ait laissé ou que l'on mette par inadvertance le loquet en position de fonctionnement. Si alors l'interrupteur vient à être actionné, on risque de s'occasionner de graves blessures à la main qui tient les lames.

L'invention a pour but d'éliminer ce risque.

A cet effect, l'invention prévoit d'équiper le couteau d'au moins un volet monté mobile dans le boîtier entre une position d'obturation des fentes d'entrée des lames, pour laquelle il est disposé dans l'espace entre les tiroirs et ces fentes, et vers laquelle il est sollicité par un moyen de rappel automatique, et une position de dégagement des fentes, pour laquelle il est hors dudit espace, et en laquelle il peut être amené par action de l'usager sur un bouton de commande monté mobile sur le boîtier et manoeuvrable seulement lorsque le loquet est en sa position de sécurité.

Ainsi, l'introduction des lames dans le boîtier est autorisée seulement lorsque le volet est amené par le bouton de commande en sa position de dégagement, c'est-à-dire uniquement après que le loquet de sécurité ait été placé en sa position de sécurité.

Les caractéristiques et avantages de l'invention ressortiront d'ailleurs de la description qui va suivre, à titre d'exemple, en référence aux dessins annexés dans lesquels:
la figure 1 est une coupe partielle verticale d'un couteau électrique selon l'invention, équipé de deux volets d'obturation;
la figure 2 représente une vue en plan de ce couteau, après enlèvement de la coquille supérieure du boîtier, et avec coupe horizontale du bouton de commande des volets, ces volets étant représentés en position d'obturation des fentes d'entrée des lames;
la figure 3 est une vue analogue à la figure 2, mais avec les volets en position de dégagement des fentes d'entrée des lames;
la figure 4 représente schématiquement, en vue éclatée, les volets d'obturation, le bouton de commande de ces volets, le loquet de sécurité, et la touche de manoeuvre de l'interrupteur, en la position qu'ils occupent au moment de l'introduction des lames dans l'appareil.

Le couteau électrique représenté comprend, dans un boîtier 10 destiné à être tenu à la main, un groupe moteur 12 commandé par un interrupteur 14 dont la touche de manoeuvre 16 est montée coulissant verticalement dans le boîtier. Le groupe moteur 12 entraîne alternativement en sens inverse deux tiroirs coulissants parallèles 18 qui sont montés chacun dans un carter de guidage 19 et qui reçoivent chacun une lame 20. Chaque lame 20 traverse une fente étroite 22 orientée verticalement, pratiquée dans le boîtier en regard de chaque tiroir 18. Cette lame est retenue dans le tiroir par un verrou 24 qui peut être libéré par pression manuelle de l'usager sur un bouton de déverrouillage 26 monté coulissant verticalement dans le boîtier et rappelé en position haute par un ressort 27. Comme on le voit sur la figure 1, le bouton 26 vient en prise avec le verrou 24 au moyen d'une nervure 28 portée par la partie inférieure de ce bouton et venant appuyer sur l'extrémité supérieure 29 du verrou 24. Un tel dispositif de verrouillage et de déverrouillage des lames a été décrit plus en détail dans le brevet français 2 205 841 déposé par la Demanderesse le 3 novembre 1972.

Le couteau électrique présentement décrit est équipé d'un loquet de sécurité 30 monté coulissant horizontalement dans le boîtier et susceptible d'occuper ainsi, soit une position de sécurité (fig. 3 et 4) pour laquelle il interdit la fermeture de l'interrupteur 14 mais autorise alors l'actionnement du dispositif de déverrouillage des lames, soit une position de fonctionnement (fig. 2) pour laquelle il autorise la fermeture de l'interrupteur mais interdit alors l'actionnement du dispositif de déverrouillage des lames. A cet effect ce loquet 30 est agencé entre la touche 16 et le bouton 26 et comporte deux pattes de butée 32 et 34 destinées à venir respectivement en butée alternativement avec deux ergots 36 et 38 portés, l'un, par la touche 16 et, l'autre, par le bouton 26.

Selon la présente invention, le couteau comporte une paire de volets 40 destinés à obturer respectivement les deux fentes 22. Ces volets sont mobiles entre une position d'obturation des fentes (fig. 2), pour laquelle ils sont disposés respectivement dans les espaces entre les tiroirs 18 et les fentes 22, et une position de dégagement des fentes (fig. 3 et 4) pour laquelle ils sont hors desdits espaces. Ces volets sont, à cet effet, portés respectivement en bout de deux bras 42 disposés en ciseaux, qui pivotent autour d'un axe commun 44 situé en un point intermédiaire de leur longueur et disposé parallèlement aux fentes 22, c'est-à-dire verticalement. Les extrémités 45 de ces bras opposées aux volets sont soumises à l'action d'un organe de commande qui est constitué par le bouton de déverrouillage 26, ce bouton remplissant ainsi en même temps deux fonctions, l'une de déverrouillage des lames, l'autre de commande des volets. Ce bouton 26 comporte à cet effet deux rampes d'écartement 46 constituées par les les côtés d'un bossage 48 en forme de coin porté latéralement par la région inférieure de ce bouton et coopérant respectivement avec des rampes complémentaires 50 ménagées sur les extrémités 45 des bras 42. Les volets 40 sont rappelés d'un fil métallique enroulé en spirale autour de l'axe 44 dont les extrémités 54 sont attelées respectivement aux bras 42.

Si l'usager désire introduire les lames dans le boîtier 10, il doit, dans un premier temps, agir sur le loquet de sécurité 30 selon la flèche F de la figure 2 amenant ainsi, d'une part, la patte 32 sous l'ergot 36 qui immobilise alors la touche 16 et, d'autre part, la patte 34 hors du trajet de l'ergot 38. Ensuite, l'usager peut actionner le bouton 26 qui, par ses rampes 46, vient agir sur les rampes 50 des bras 42 en provoquant ainsi l'écartement des extrémités 45 et également l'écartement des volets 40 jusqu'à atteindre, à l'encontre du ressort de rappel 52, la position de dégagement des fentes illustrée aux figures 3 et 4. Au cours de ce mouvement, la nervure 28 du bouton 26 a également agi sur le verrou 24 pour provoquer son ouverture. Les lames 20 peuvent alors être introduites sans difficulté dans les tiroirs 18. Après cette opération, l'usager relâche le bouton 26 qui remonte de lui-même sous l'effet du ressort 27.

Pour pouvoir alors faire fonctionner le couteau électrique, l'usager doit ramener le loquet 30 de sa position de la figure 3 à celle de la figure 2 (flèche G de la figure 3) afin de libérer la touche 16 de l'interrupteur, et de placer la patte 34 sous l'ergot 38 pour immobiliser le bouton 26 en sa position haute. a ce moment, le déverrouillage des lames n'est plus possible. Les bras 42 sont soumis à la seule action de leur ressort de rappel 52, c'est-à-dire que chacun des volets 40 vients s'appliquer légèrement sur la face externe de chaque lame 20, sans gêner en aucune façon le mouvement alternatif de cette lame.

Alors, pour, pouvoir déverrouiller les lames, il est nécessaire, d'abord, de faire revenir le loquet 30 à sa position de la figure 3, pour laquelle le bouton 26 est libéré, mais la touche 16 est immobilisée. Une fois les lames enlevées, et le bouton 26 relâché, les volets 40 reviennent d'eux-mêmes, sous l'effet du ressort de rappel 52, à la position qu'ils occupent à la figure 2.

## Revendications

1. Couteau électrique comprenant, dans un boîtier (10), un groupe moteur (12) entraînant alternativement en sens inverse deux tiroirs coulissants parallèles (18) recevant chacun une lame (20) qui traverse une fente (22) pratiquée dans le boîtier en regard de chaque tiroir (18) et est retenue dans ce tiroir par un verrou (24) qui peut être libéré par action de l'usager sur un bouton de déverrouillage (26) des lames (20), un interrupteur de commande (14) de groupe moteur, ainsi qu'un loquet de sécurité (30) susceptible d'occuper, soit une position de sécurité pour laquelle il interdit la fermeture dudit interruptuer (14), soit une position de fonctionnement pour laquelle il autorise la fermeture de cet interrupteur (14), caractérisé en ce qu'il comporte au moins un volet (40) monté mobile dans le boîtier entre une position d'obturation des fentes (22), pour laquelle il est disposé dans l'espace entre les tiroirs (18) et les fentes (22) et vers laquelle il est sollicité par un moyen de rappel automatique (52) et une position de dégagement des fentes (22), pour laquelle il est hors dudit espace et en laquelle il peut être amené par action de l'usager sur un bouton de commande (26) monté mobile sur le boîtier (10) et manoeuvrable seulement lorsque le loquet (30) est en position de sécurité.

2. Couteau électrique selon la revendication 1, caractérisé en ce que le bouton (26) de commande du volet constitue une seule pièce avec le bouton de déverrouillage des lames (20).

3. Couteau électrique selon la revendication 1 ou la revendication 2, caractérisé en ce qu'il comporte une paire de volets (40) destinés à obturer respectivement les deux fentes (22) et portés respectivement en bout de deux bras (42) disposés en ciseaux qui pivotent autour d'un axe commun (44) situé en un point intermédiaire de leur longueur et disposé parallèlement aux fentes (22), tandis que les extrémités (45) de ces bras opposées aux dits volets sont soumises à l'action du bouton dé commande (26).

4. Couteau électrique selon la revendication 3, caractérisé en ce que, le bouton (26) de commande des volets étant monté coulissant dans le boîtier (10) selon une direction parallèle à l'axe (44) de pivotement des bras en ciseaux (42), ce bouton de commande porte deux rampes (46) d'écartement des bras (42), qui coopérent respectivement avec des rampes (50) ménagées sur les extrémités (45) des bras.

5. Couteau électrique selon la revendication 4, caractérisé en ce que, l'interrupteur (14) comportant une touche de manoeuvre (16) montée coulissante dans le boîtier (10) parallèlement à la direction de coulissement du bouton (26) de commande des volets, le loquet de sécurité (30) est monté coulissant transversalement à ladite direction et comporte deux pattes de butée (32 et 34) qui viennent respectivement en butée alternativement avec deux ergots (36 et 38) portés, l'un (36) par ladite touche de manoeuvre (16), et l'autre (38) par le bouton (26) de commande des volets.

## Claims

1. An electric knife comprising, in a casing (10), a drive unit (12) alternately driving in opposite directions two parallel slides (18) each of which receives a blade (20) extending through a slot (22) formed in said casing opposite to each of said slides (18) and being retained in said slide by means of a latch (24) which may be released when the user actuates a releasing button (26) for the blades (20), and which further comprises an actuating switch (14) for the drive unit as well as a safety ram (30) which may assume either a locking position in which it prevents closing of the switch (14) or an operating position in which it permits closing of said switch (14), characterized in that said knife comprises at least one tab (40) retained in said casing so as to be movable between a slot covering position with respect to the slots (22), in which position it is disposed within the space between said slides (18) and said slots (22) and into which position it is returned by an automatic resetting means (52), and a slot exposing position with respect to said slots (22), in which position it is disposed outside of said space and into which position it may be brought by actuation of an actuating button (26) through the user, said actuating button being movably mounted at the casing (10) and being operable only when said safety ram (30) is in its locking position.

2. An electric knife as claimed in claim 1, characterized in that said button (26) for actuating said tab is integral with said releasing button for said blades (20).

3. An electric knife as claimed in claim 1 or claim 2, characterized in that it comprises a pair of tabs (40) respectively intended for covering said two slots (22) and each being mounted on the end of one of a pair of arms (42), said arms (42) being arranged in a scissors-like manner and being pivotable about a common pivot (44) disposed at an intermediate point of their longitudinal extension and parallel to said slots (22), while the ends (45) of said arms opposite to said tabs are subject to the action of the actuating button (26).

4. An electric knife as claimed in claim 3, characterized in that said button (26) for actuating said tabs is mounted in said casing (20) so as to be movable in a direction parallel to the pivot (44) of said scissors arms (42) and carries two ramps (46) for spreading apart said arms (42), said ramps (46) respectively cooperating with ramps (50) provided at the ends (45) of said arms.

5. An electric knife as claimed in claim 4, characterized in that the switch (14) includes an actuating key (16) retained in the casing (10) so as to be movable parallel to the direction of movement of said button (26) for actuating the tabs, that said safety ram (30) is retained so as to be movable transversely to said direction, and that it includes two abutment lugs (32 and 34) alternatingly coming into engagement with two pegs (36 and 38), one (36) of said pegs being carried by said actuating key (16) and the other (38) being carried by said button (26) for actuating the tabs.

## Patentansprüche

1. Elektrisches Messer, das in einem Gehäuse (10) einen motor (12), der im gegenläufigen Sinn zwei parallele Schieber (18) antreibt, die jeder eine Messerklinge (20) aufnehmen, welche einem im Gehäuse gegenüber jedem Schieber (18) ausgebildeten Schlitz (22) durchsetzt und in diesem Schieber durch einen Riegel (24) gehalten ist, der durch Einwirkung des Benutzers auf einen Entriegelungsknopf (26) der Klingen (20) entriegelt werden kann, einen Betätigungsschalter (14) des Motors sowie einen sicherheitsstößel (30) aufweist, der entweder eine Sicherungsstellung, in der er das Schliessen des Schalters (14) verhindert, oder eine Betriebsstellung, in der er das Schließen dieses Schalter (14) zuläßt, einnehmen kann, dadurch gekennzeichnet, daß es mindestens eine Klappe (40) aufweist, die im Gehäuse zwischen einer Schlitzabdeckstellung der Schlitze (22), in der sie im Zwischenraum zwischen den Schiebern (18) und den Schlitzen (22) angeordnet ist und in die sie durch eine automatische Rückstellvorrichtung (52) zurückgeholt wird, und einer Schlitzfreigabestellung der Schlitze (22) bewegbar gehalten ist, in der sie sich außerhalb dieses Zwischenraums befindet und in die sie durch Enwirkung des Benutzers auf einen Betätigungsknopf (26) gebracht werden kann, der am Gehäuse (10) beweglich gehalten und nur betätigbar ist, wenn sich der Sicherheitsstößel (30) in der Sicherungsstellung befindet.

2. Elektrisches Messer nach Anspruch 1, dadurch gekennzeichnet, daß der Klappenbetätigungsknopf (26) einstückig mit dem Entriegelungsknopf der Messerklingen (20) ausgebildet ist.

3. Elektrisches Messer nach Anspruch 1 oder 2, dadurch gekennzeichnet, daß es ein Paar von Klappen (40) aufweist, die jeweils zum Abdecken der zwei Schlitze (22) dienen und jeweils am Ende von zwei Armen (42) getragen sind, die scherenartig angeordnet sind und um eine gemeinsame Achse (44) schwenken, die sich an einem mittleren Punkt ihrer Länge befindet und parallel zu den Schlitzen (22) angeordnet ist, während die den Klappen gegenüberliegenden Enden (45) dieser Arme der Wirkung des Betätigungsknopfes (26) unterworfen sind.

4. Elektrisches Messer nach Anspruch 3, dadurch gekennzeichnet, daß der Klappenbetätigungsknopf (26) im Gehäuse (10) gemäß einer zur Schwenkachse (44) der Scherenarme (42) parallelen Richtung verschiebbar gehalten ist und zwei Rampen (46) zum Spreizen der Arme (42) trägt, welche jeweils mit an den Enden (45) dieser Arme ausgebildeten Rampen (50) zusammenwirken.

5. Elektrisches Messer nach Anspruch 4, dadurch gekennzeichnet, daß der Schalter (14) eine Betätigungstaste (16) aufweist, die im Gehäuse (10) parallel zur Verschiebungsrichtung des Klappenbetätigungsknopfes (26) verschiebbar gehalten ist, daß der Sicherheitsstößel (30) quer zu dieser Richtung verschiebbar gehalten ist und daß er zwei Anschlagflügel (32 und 34) aufweist, die jeweils abwechselnd in Anschlag mit zwei Zapfen (36 und 38) kommen, von denen der eine (36) von der Betätigungstaste (16) und der andere (38) vom Klappenbetätigungsknopf (26) getragen ist.
